# EUROPÄISCHE PATENTSCHRIFT

(11) **EP 0 761 402 B1**
(45) Veröffentlichungstag und Bekanntmachung des Hinweises auf die Patenterteilung: **27.12.2000**
(21) Anmeldenummer: 96112337.9
(22) Anmeldetag: 31.07.1996
(51) Int. Cl.: B28C 5/14

(54) **Mörtelmischmaschine**
Mortar mixing machine
Mélangeur de mortier

(30) Priorität: 05.09.1995 DE 29514183 U
(43) Veröffentlichungstag der Anmeldung: 12.03.1997
(73) Patentinhaber: INOTEC GmbH Transport- und Fördersysteme, D-79761 Waldshut-Tiengen (DE)
(72) Erfinder: Weber, Hans, 79761 Waldshut-Tiengen (DE); Müller, Anton, 79774 Albbruck-Birndorf (DE)
(74) Vertreter: Goy, Wolfgang, Dipl.-Phys.

(56) Entgegenhaltungen:
- EP-A- 0 093 473
- EP-A- 0 685 409
- DE-A- 3 546 501
- DE-A- 4 119 261
- GB-A- 2 090 761
- LU-A- 85 282

## Beschreibung

Die Erfindung betrifft eine Mörtelmischmaschine nach dem Oberbegriff des Anspruchs 1.

Das besondere Anwendungsgebiet der Erfindung ist eine Mischmaschine zum Herstellen von Mörtel. Bei der Mörtelmischmaschine wird dem Trockenmörtel Wasser hinzugegeben und mit diesem vermischt, so daß der benötigte Naßmörtel entsteht.

Die DE 41 19 261 A1 zeigt, gemäß dem einleitenden Teil des Anspruchs 1, eine Maschine zum baustellenseitigen Herstellen von pumpfähigen Mörtelmassen der eingangs angegebenen Art. Zu diesem Zweck sind zwei Einheiten vorgesehen, nämlich eine obere Einheit im Anschluß an den Baustellensilo mit einem Schneckenförderer. Darunter befindet sich - verbunden durch einen Schacht - die zweite Einheit mit einem Schneckenmischer, welcher eine Mischschnecke aufweist und an die sich eine Schneckenpumpe anschließt. Die bekannte Vorrichtung sieht zwar übereinander zwei Förder- und Mischeinheiten vor, doch weist die Vorrichtung einen relativ großen Basisquerschnitt auf, insbesondere da auch der Antrieb der unteren Förder- und Mischeinheit weit übersteht.

Die Mörtelmischmaschine aus der EP 0 658 409 A2 weist einen trichterförmigen Vorratsbehälter für den Trockenmörtel auf. Dieser Vorratsbehälter ist in einem Gestell gehalten und weist im Bodenbereich im Anschluß an eine Fördereinrichtung einen Austrag für den Trokkenmörtel auf. An der Austragsöffnung dieses Austrags ist außerhalb des Vorratsbehälters ein Förder- und Mischrohr abnehmbar angeordnet. Dieses Förder- und Mischrohr weist am Anfang der Förderstrecke eine Wasserzuführung auf, so daß dem Trockenmörtel aus dem Vorratsbehälter Wasser zugeführt und mit diesem Trockenmörtel vermischt werden kann, so daß am vorderen Ende dann durch eine entsprechende Austrittsöffnung Naßmörtel austritt. Wahlweise kann am vorderen Ende des Förder- und Mischrohres noch ein zweites Förder- und Mischrohr senkrecht eingehängt werden, so daß der erzeugte Naßmörtel einer längeren und intensiveren Beaufschlagung mit den Mischwerkzeugen ausgesetzt ist. Die Mischintensität kann somit noch gesteigert werden. Durch die vertikale Anordnung dieser zweiten Förder- und Mischeinrichtung muß aber der Vorratsbehälter eine bestimmte Mindesthöhe über dem Boden aufweisen.

Davon ausgehend liegt der Erfindung die **Aufgabe** zugrunde, eine Mörtelmischmaschine zu schaffen, welche für den Nichtgebrauchszustand besser handhabbar ist.

Die technische **Lösung** ist gekennzeichnet durch die Merkmale im Kennzeichen des Anspruchs 1.

Dadurch ist eine Mörtelmischmaschine mit zwei Förder- und Mischabschnitten mit entsprechenden Förderpumpen geschaffen, so daß der erzeugte Naßmörtel gegenüber nur einem einzigen Förder- und Mischrohr im wesentlichen eine doppelt so lange und damit intensivere Beaufschlagung mit den Mischwerkzeugen ausgesetzt ist, so daß eine optimale Mischintensität und damit eine optimale Naßmörtelqualität erreicht wird. Um eine optimale Durchmischung mit dem zugeführten Wasser zu erreichen, kann das zweite Förder- und Mischrohr mit einer Schneckenpumpe ausgestattet sein. Der Naßmörtel wird dann schließlich über einen Druckflansch am Ende des zweiten Förder- und Mischrohres der Förderleitung aufgegeben. Der Vorteil der waagerechten Ausrichtung des zusätzlichen Förder- und Mischrohres besteht darin, daß der Vorratsbehälter relativ niedrig über dem Boden angeordnet werden kann, da das zweite Förder- und Mischrohr höhenmäßig nur wenig Platz in Anspruch nimmt. Da erfindungsgemäß das zweite Förder- und Mischrohr vorzugsweise zusammen mit dem ihm zugeordneten Antrieb für den Nichtgebrauch der Maschine einschiebbar ist, stellt dies eine technisch überaus einfache Möglichkeit dar, um das zweite Förder- und Mischrohr für den Maschinentransport (oder wenn es überhaupt nicht benötigt wird) derart unter den Vorratsbehälter teleskopartig zu verschieben, daß das zweite Förder- und Mischrohr nicht über den Grundquerschnitt des Vorratsbehälters bzw. des Gestells übersteht. Das erste Förder- und Mischrohr kann vorzugsweise vom Vorratsbehälter abmontiert und ebenfalls unterhalb des Vorratsbehälters an der Trichterschräge befestigt werden. Da das zweite Förder- und Mischrohr separat von dem ersten Förder- und Mischrohr ausgebildet ist und vorzugsweise einen eigenen Antrieb für die Förder- und Mischelemente aufweist, bringt dies den Vorteil mit sich, daß die beiden Förder- und Mischrohre unabhängig voneinander betätigt werden können. Insbesondere kann das zusätzliche Förder- und Mischrohr bei entsprechenden Verhältnissen weggelassen werden. Auf jeden Fall treibt ein speziell angeordneter Motor die Förder- und Mischelemente, insbesondere die Schneckenpumpe in dem zweiten Förder- und Mischrohr an.

Die Weiterbildung gemäß Anspruch 2 bringt den bereits erwähnten Vorteil mit sich, daß beispielsweise für den Transport des Silos auf einfache Weise die Euro-Paletten-Größe eingehalten werden kann. Zum Transport sind somit keine Überstände vorhanden, und die Mörtelmischmaschine kann in ihrer Gesamtheit, d.h. mit allen Einzelbestandteilen wie ein normaler Silo in einer Einheit transportiert werden. Der besondere Vorteil liegt in der Kompaktheit der Mörtelmischmaschine sowie in der Einfachheit des Transportes.

Die Weiterbildung gemäß Anspruch 3 hat den Vorteil, daß die ganze Einheit mit dem zweiten Förder- und Mischrohr einschließlich des Antriebs in einem Art Schubkasten montiert ist. Am Einsatzort wird lediglich der Schubkasten wie eine Schublade mit allen notwendigen Komponenten ausgezogen und ist sofort betriebsbereit. Selbstverständlich wird sowohl in der eingefahrenen als auch in der ausgefahrenen Stellung die Einheit fixiert.

Die Weiterbildung gemäß Anspruch 4 bringt den Vorteil mit sich, daß die beiden Förder- und Mischrohre unabhängig voneinander betätigt werden können. Insbesondere kann das zusätzliche Förder- und Mischrohr bei entsprechenden Verhältnissen weggelassen werden. Auf jeden Fall treibt ein speziell angeordneter Motor die Förder- und Mischelemente, insbesondere die Schneckenpumpe in dem zweiten Förder- und Mischrohr an.

Die Weiterbildung gemäß Anspruch 5 schafft optimale Platzverhältnisse, da unterhalb des ersten Förder- und Mischrohres und damit unterhalb des Vorratsbehälters in der Regel genügend Platz ist.

Die Weiterbildung hiervon gemäß Anspruch 6 stellt eine technisch überaus einfache Möglichkeit dar, um den vorgefertigten Naßmörtel der Nachbehandlung mit dem zweiten Förder- und Mischrohr aufzugeben. Insbesondere ist es nicht erforderlich, eine spezielle Verbindung, beispielsweise Schlauchverbindung mit der Austrittsöffnung des ersten Förder- und Mischrohres mit dem Eingang des zweiten Förder- und Mischrohres zu erstellen. Vielmehr fällt der vorgefertigte Naßmörtel in den Aufgabetrichter des zweiten Förder- und Mischrohres und wird von diesem dann weiterverarbeitet.

Die Weiterbildung der erfindungsgemäßen Mörtelmischmaschine gemäß Anspruch 7 hat die Grundidee und das Ziel der Entfernbarkeit der beiden Förder- und Mischrohre, indem sie für den Nichtgebrauchszustand, insbesondere für den Transport der Maschine nicht über den Grundquerschnitt des Gestells überstehen und somit ein problemloser Transport beispielsweise in Euro-Paletten-Größe möglich ist. Das Entfernen der beiden Förder- und Mischrohre ist dabei im allgemeinsten Sinne zu verstehen. So können die Rohre körperlich entfernt (und unter der Unterseite des Trichters des Vorratsbehälters befestigt werden), weggeklappt oder verschoben werden. Insbesondere das erste Förder- und Mischrohr wird für den Nichtgebrauchszustand der Mörtelmischmaschine vom Vorratsbehälter beispielsweise mittels eines Verschlußspanners abgebaut und für den Transport unterhalb der Trichterschräge des Vorratsbehälters befestigt.

Ein Ausführungsbeispiel einer erfindungsgemäßen Mörtelmischmaschine wird nachfolgend anhand der Zeichnungen beschrieben. In diesen zeigt:
- Fig. 1: eine Seitenansicht der Mörtelmischmaschine;
- Fig. 2: eine Stirnansicht der Mörtelmischmaschine in Fig. 1;
- Fig. 3: einen Detailausschnitt der Mörtelmischmaschine in Fig. 1 in Arbeitsstellung mit befestigtem ersten Förder- und Mischrohr sowie ausgefahrenem zweiten Förder- und Mischrohr.

Die Mörtelmischmaschine weist ein quaderförmiges Gestell 1 in Euro-Paletten-Größe (80 x 120 cm) auf und ist stapelbar. Dieses Gestell 1 weist in verschiedene Höhen ausziehbare Füße 2 auf. Somit kann jede marktübliche Mörtelpumpe sowie andere Gefäße unterschiedlicher Bauhöhe beschickt werden. Innerhalb des Gestells 1 befindet sich ein trichterförmiger Vorratsbehälter 3, welcher nach unten hin konisch zuläuft, wie insbesondere die Darstellung in Fig. 2 erkennen läßt. Die beiden Schrägwände weisen dabei unterschiedliche Neigungswinkel auf. Das Nachrutschen des Trockenmörtels, welcher sich im Vorratsbehälter 3 befindet, ist somit jederzeit gewährleistet. Dieser Vorratsbehälter 3 dient gleichzeitig auch als Transportbehälter für den Trockenmörtel zur Einsatzstelle.

Im Bodenbereich des Vorratsbehälters 3 ist eine nicht dargestellte Fördereinrichtung mit einer Förderschnecke angeordnet. Angetrieben wird dieses Förderschnecke durch einen Elektromotor 4, welcher sich in Axialrichtung der Förderschnecke gelegen unterhalb der einen Trichterschräge des Vorratsbehälters 3 und dabei insbesondere innerhalb der Umfangskontur des Gestells 1 befindet. Die Förderschnecke mündet in einem ebenfalls nicht dargestellten Dosierrohr mit einer Dosierschnecke, und zwar im Anschluß an eine im Vorratsbehälter 3 seitlich ausgebildete Austragsöffnung 5 eines Austrags 6 des Vorratsbehälters 3.

Außen am Vorratsbehälter 3 ist an der Austrittsöffnung 5 eine Mischeinrichtung 7 mit einem Förder- und Mischrohr 8 mit darin befindlicher Mischerwelle befestigt. Das Förder- und Mischrohr 8 ist dabei weiterhin mit zwei Wasserzuführungen 9 versehen. Die entsprechenden Wasseranschlußleitungen sind nicht dargestellt.

Unterhalb des Förder- und Mischrohres 8 befindet sich ein zweites Förder- und Mischrohr 10. Dieses ist unterhalb des Vorratsbehälters 3 aus dem Gestell 1 herausziehbar angeordnet. Zu diesem Zweck weist das Gestell Führungsschienen 11 sowie das Förder- und Mischrohr 10 ein schlittenartiges Fahrgestell 12 mit Rollen 13 auf. Dem äußeren Ende des Förder- und Mischrohres 10 ist dabei ein Aufgabetrichter 14 zugeordnet sowie weiterhin seitlich ein Elektromotor 15 zum Betrieb der im Innern des Förder- und Mischrohres 10 sich befindenden Schneckenpumpe. Das innere Ende des Förder- und Mischrohres 10 weist noch einen Druckflansch 16 zu einer Förderleitung auf. Wie Fig. 3 erkennen läßt, sind die beiden Förder- und Mischrohre 8, 10 jeweils waagerecht, d.h. parallel zueinander ausgerichtet.

Die so ausgebildete Mörtelmischmaschine funktioniert wie folgt:

Im Nichtgebrauchszustand der Mörtelmischmaschine ist die Mischeinrichtung 7 mit dem Förder- und Mischrohr 8 und der darin befindlichen Mischerwelle abmontiert und unterhalb der Trichterschräge des Vorratsbehälters 3 befestigt, so daß diese Mischeinrichtung 7 mit ihren Komponenten in der Maschine mit Euro-Paletten-Maß für den Transport untergebracht sind. Dies gilt gleichermaßen für das zweite Förder- und Mischrohr 10, welches mit seinem Fahrgestell 12 unterhalb des Vorratsbehälters 3 verschoben und dort fixiert ist, wie insbesondere Fig. 1 zeigt. Auch hier sind alle Komponenten einschließlich des Elektromotors 15 in der Maschine im Euro-Paletten-Maß untergebracht. Die beiden Mischeinheiten besitzen somit für den Transport keine Überstände. Außerdem ist eine optimale Raum- und Gewichtsauslastung auf Transportfahrzeugen gewährleistet. Durch einen tiefliegenden Schwerpunkt ist keine Transportsicherung notwendig.

Nach dem Befüllen des Vorratsbehälters 3 mit Trockenmörtel wird die gesamte Mörtelmischmaschine nach entsprechendem Transport am Bedarfsort aufgestellt und die Mischeinrichtungen in ihre Betriebsstellungen gebracht. So wird die Mischeinrichtung 7 mit dem Förder- und Mischrohr 8 an der Austragsöffnung 5 des Vorratsbehälters 3 beispielsweise mittels eines Verschlußspanners befestigt. Dadurch wird auch die in dem Förder- und Mischrohr sich befindende Mischerwelle mit der Förderschnecke im Bodenbereich des Vorratsbehälters 3 gekuppelt. Außerdem wird die Wasserleitung an die Wasserzuführung 9 angeschlossen. Weiterhin wird die zweite Mischeinheit mit dem Förder- und Mischrohr 10 mittels des Fahrgestells 12 in der Art eines Schubkastens aus dem Gestell 1 herausgefahren und in dieser Betriebspositionslage fixiert. Diese Situation ist in Fig. 3 zu erkennen. In dieser Betriebsposition befindet sich die Austrittsöffnung 17 des oberen Förder- und Mischrohres 8 oberhalb des Aufgabetrichters 14 des unteren Förder- und Mischrohres 10.

Zum Betrieb der Mörtelmischmaschine wird mittels des Elektromotors 4 die Förderschnecke im Vorratsbehälter 3 und mittels des Elektromotors 15 die Schneckenpumpe des Förder- und Mischrohres 10 in eine Drehbewegung versetzt. Der Trockenmörtel wird dabei zunächst innerhalb des Vorratsbehälters 3 durch die Förderschnecke der Dosierschnecke zugeführt. Diese Dosierschnecke fördert eine konstante Menge Trockenmörtel an das angeflanschte Förder- und Mischrohr 8 der Mischeinrichtung 7. Durch ein installiertes Wasserdosiersystem wird die erforderliche Menge Wasser dem Förder- und Mischrohr 8 über die Wasserzuführung 9 zugeführt. Die darin befindliche Mischerwelle arbeitet das Gemisch zu Naßmörtel auf, welcher durch die Austrittsöffnung 17 am vorderen Ende ausgetragen wird. Der Naßmörtel fällt dann in den Aufgabetrichter 14 des zweiten Förder- und Mischrohres 10 und wird von dort aus durch die darin befindliche Schneckenpumpe, welche mittels des Elektromotors 15 angetrieben wird, hin zum Druckflansch 16 befördert und dabei weiter durchmischt. In dem zweiten Förder- und Mischrohr 10, welches ebenso wie das erste Förder- und Mischrohr 8 waagerecht angeordnet ist, erfolgt somit eine Förderung des Naßmörtels bezüglich zur Richtung im Förder- und Mischrohr 8 in entgegengesetzter Richtung. Indem dem Förder- und Mischrohr 8 ein zweites Förder- und Mischrohr 10 nachgeschaltet ist, wird der erzeugte Naßmörtel einer längeren und intensiveren Beaufschlagung mit den Mischwerkzeugen ausgesetzt, so daß insgesamt die Durchmischungsqualität des Naßmörtels verbessert ist. Das zweite Förder- und Mischrohr 10 ist dabei mit einer drehzahlregelbaren Schneckenpumpe ausgerüstet und dient gleichzeitig dazu, den fertigen Naßmörtel an seinen Bestimmungsort zu fördern und in der richtigen Menge aufzutragen.

### Bezugszeichenliste

- 1: Gestell
- 2: Füße
- 3: Vorratsbehälter
- 4: Elektromotor
- 5: Austrittsöffnung
- 6: Austrag
- 7: Mischeinrichtung
- 8: Förder- und Mischrohr
- 9: Wasserzuführung
- 10: Förder- und Mischrohr
- 11: Führungsschiene
- 12: Fahrgestell
- 13: Rolle
- 14: Ausgabetrichter
- 15: Elektromotor
- 16: Druckflansch
- 17: Austrittsöffnung

## Patentansprüche

1. Mörtelmischmaschine
mit einem von einem Gestell (1) gehaltenen sowie einen Austrag (6) aufweisenden Vorratsbehälter (3) für Trockenmörtel,
mit einem an der Austragsöffnung (5) des Vorratsbehälters (3) angeordneten, eine Wasserzuführung (9) aufweisenden sowie insbesondere waagerecht auskragenden, ersten Förder- und Mischrohr (8) mit einer Austrittsöffnung (17) für den Naßmörtel am vorderen Ende
sowie im Anschluß an die Austrittsöffnung (17) des ersten Förder- und Mischrohres (8) mit einem zweiten Förder- und Mischrohr (10), welches entgegengesetzt zur Förderrichtung des ersten Förder- und Mischrohres (8), insbesondere waagerecht zurückgeführt ist,
**dadurch gekennzeichnet,**
daß das zweite Förder- und Mischrohr (10) als von dem ersten Förder- und Mischrohr (8) separat ausgebildetes Teil für den Nichtgebrauchszustand der Maschine einschiebbar ist.

2. Mörtelmischmaschine nach dem vorhergehenden Anspruch,
dadurch gekennzeichnet,
daß das zweite Förder- und Mischrohr (10) im eingeschobenen Zustand innerhalb der Umfangskontur der Maschine liegt.

3. Mörtelmischmaschine nach einem der vorhergehenden Ansprüche,
dadurch gekennzeichnet,
daß zum Verschieben des zweiten Förder- und Mischrohrs (10) ein Fahrgestell (12) mit Rollen (13) vorgesehen ist.

4. Mörtelmischmaschine nach einem der vorhergehenden Ansprüche,
dadurch gekennzeichnet,
daß das zweite Förder- und Mischrohr (10) einen eigenen Antrieb für die Förder- und Mischelemente aufweist.

5. Mörtelmischmaschine nach einem der vorhergehenden Ansprüche,
dadurch gekennzeichnet,
daß das zweite Förder- und Mischrohr (10) unterhalb des ersten Förder- und Mischrohrs (8) angeordnet ist.

6. Mörtelmischmaschine nach Anspruch 5,
dadurch gekennzeichnet,
daß das zweite Förder- und Mischrohr (10) im Bereich der Austrittsöffnung (17) des ersten Förder- und Mischrohrs (8) einen Aufgabetrichter (14) für das die Austrittsöffnung (17) des ersten Förder- und Mischrohrs (8) verlassenden Naßmörtels aufweist.

7. Mörtelmischmaschine nach einem der vorhergehenden Ansprüche,
dadurch gekennzeichnet,
daß das erste Förder- und Mischrohr (8) für den Nichtgebrauchszustand der Maschine aus seiner Arbeitsposition entfernbar ist.

## Claims

1. Mortar mixing machine
with a dry mortar storage container (3) which is held by a frame (1) and has a discharge (6),
with a first transport and mixing pipe (8) which is arranged on the discharge opening (5) of the storage container (3), has a water supply (9), projects in particular horizontally, and has an outlet opening (17) for the wet mortar at the front end,
and following the outlet opening (17) of the first transport and mixing pipe (8) is a second transport and mixing pipe (10) which runs back in particular horizontally opposite the transport direction of the first transport and mixing pipe (8),
characterised in that
the second transport and mixing pipe (10), as a part formed separately from the first transport and mixing pipe (8), can be retracted when the machine is not in use.

2. Mortar mixing machine according to the previous claim,
characterised in that
the second transport and mixing pipe (10) in its retracted state lies within the peripheral outline of the machine.

3. Mortar mixing machine according to any of the previous claims,
characterised in that
a chassis (12) with rollers (13) is provided to move the second transport and mixing pipe (10).

4. Mortar mixing machine according to any of the previous claims,
characterised in that
the second transport and mixing pipe (10) has its own drive for the transport and mixing elements.

5. Mortar mixing machine according to any of the previous claims,
characterised in that
the second transport and mixing pipe (10) is arranged below the first transport and mixing pipe (8).

6. Mortar mixing machine according to claim 5,
characterised in that
the second transport and mixing pipe (10), in the area of the outlet opening (17) of the first transport and mixing pipe (8), has a feed hopper (14) for the wet mortar leaving the outlet opening (17) of the first transport and mixing pipe (8).

7. Mortar mixing machine according to any of the previous claims,
characterised in that
the first transport and mixing pipe (8) can be removed from its working position when the machine is not in use.

## Revendications

1. Mélangeur de mortier
comprenant un réceptacle de réserve (3) destiné à du mortier sec, retenu par un bâti (1) et muni d'un déversoir (6),
un premier tube convoyeur et mélangeur (8) qui est disposé à l'orifice de déversement (5) du réceptacle de réserve (3), présente une arrivée d'eau (9), est notamment en porte-à-faux horizontal et est pourvu, à l'extrémité antérieure, d'un orifice de sortie (17) destiné au mortier humide,
ainsi que, dans la continuité directe de l'orifice de sortie (17) du premier tube convoyeur et mélangeur (8), un second tube convoyeur et mélangeur (10) renvoyé en sens inverse de la direction de convoyage dudit premier tube convoyeur et mélangeur (8), en particulier dans le sens horizontal,
caractérisé par le fait
que le second tube convoyeur et mélangeur (10) peut être rétracté, en tant que pièce réalisée séparément du premier tube convoyeur et mélangeur (8), pour l'état de non-fonctionnement de la machine.

2. Mélangeur de mortier selon la revendication précédente,
caractérisé par le fait
que le second tube convoyeur et mélangeur (10) se trouve, à l'état rétracté, à l'intérieur du contour périphérique de la machine.

3. Mélangeur de mortier selon l'une des revendications précédentes,
caractérisé par le fait
qu'un châssis mobile (12), doté de galets (13), est prévu pour le coulissement du second tube convoyeur et mélangeur (10).

4. Mélangeur de mortier selon l'une des revendications précédentes,
caractérisé par le fait
que le second tube convoyeur et mélangeur (10) présente un entraînement propre affecté aux éléments convoyeurs et mélangeurs.

5. Mélangeur de mortier selon l'une des revendications précédentes,
caractérisé par le fait
que le second tube convoyeur et mélangeur (10) est disposé au-dessous du premier tube convoyeur et mélangeur (8).

6. Mélangeur de mortier selon la revendication 5,
caractérisé par le fait
que le second tube convoyeur et mélangeur (10) comporte, dans la région de l'orifice de sortie (17) du premier tube convoyeur et mélangeur (8), un entonnoir délivreur (14) destiné au mortier humide quittant ledit orifice de sortie (17) dudit premier tube convoyeur et mélangeur (8).

7. Mélangeur de mortier selon l'une des revendications précédentes,
caractérisé par le fait
que le premier tube convoyeur et mélangeur (8) peut être éloigné de sa position de travail, pour l'état de non-fonctionnement de la machine.
